# EUROPÄISCHE PATENTSCHRIFT

(11) **EP 1 734 200 B1**
(45) Veröffentlichungstag und Bekanntmachung des Hinweises auf die Patenterteilung: **28.12.2011**
(21) Anmeldenummer: 05020614.3
(22) Anmeldetag: 21.09.2005
(51) Int. Cl.: E04C 2/12

(54) **Verwendung eines Gebäudewandelements und einer Holzlagenverbundplatte**
Use of a wall element for a building and of a composite wood panel
Utilisation d'un élément de paroi pour un bâtiment et d'un un elément composite de bois

(30) Priorität: 17.06.2005 IT BZ20050031
(43) Veröffentlichungstag der Anmeldung: 20.12.2006
(73) Patentinhaber: REINVERBUND S.R.L., 39026 Prad am Stilfersjoch (BZ) (IT)
(72) Erfinder: Niederfriniger, Herbert, 39040 Racines BZ (IT); Strickner, Armin, 39040 Racines BZ (IT)
(74) Vertreter: Szynka, Dirk

(56) Entgegenhaltungen:
- DE-A1- 3 408 608
- FR-A- 2 659 703
- GB-A- 2 090 886
- US-B1- 6 534 143

## Beschreibung

Die Erfindung bezieht sich auf die Verwendung eines Gebäudewandelements gemäß Anspruch 1 und die Verwendung einer Holzlagenverbundplatte gemäß Anspruch 11.

Eine bekannte Bauweise für Holzhäuser ist die Blockbauweise. Bei der Blockbauweise werden die Wände, die die tragenden Teile der Konstruktion darstellen, aus massiven und horizontal übereinanderliegenden Balken hergestellt. Vor allem die nicht vermeidbare Nachtrocknung bzw. Holzfeuchtezunahme und das damit verbundene Schwinden und Quellen des Holzes stellen ein Problem dar, da es dadurch zu Setzungen bzw. Hebungen kommen kann. Des Weiteren können sich die Balken mit der Zeit verziehen bzw. verformen, so dass sie nicht mehr ausreichend dichtend übereinanderliegen. Das Verziehen der Balken führt zu einer Undichtigkeit der Wände. Um diesen Nachteil zu vermeiden, werden üblicherweise Wärmedämmungen an der Innenseite der Wände aufgebracht. Bauphysikalisch bringt dies u.a. den Nachteil mit sich, dass die massiven Balken auf der Außenseite angeordnet sind, also der kalten Seite zugewandt, wodurch die Wärmespeicherung der Wand vermindert ist. Darüber hinaus wirkt sich die Anordnung einer Innendämmung negativ auf die Position des Taupunkts in der Wand aus. Dieser befindet sich hinter der Innendämmung in der Wand, was zu einer Tauwasserbildung (Feuchtezunahme) in diesem Bereich führt. Des weiteren erhöhen zusätzlich angebrachte Winddichtungen die Gefahr der Tauwasserbildung.

Durch das Setzen und Heben im Blockhausbau können die erforderlichen Wärmedämmungen beschädigt werden. Zumindest aber wird die Auswahl der möglichen Wärmedämmmaterialen stark eingeschränkt.

Außerdem wird durch das Setzen und Heben eine maximale Gebäudehöhe eines Blockhauses eingeschränkt.

Die DE 34 08 608 C2 beschreibt einen gattungsgemäßen Aufbau eines Gebäudewandelements mit einer äußeren und einer inneren Lage. Bei dieser Konstruktion sind die einzelnen Balken solcher Balkenlagen ähnlich aufeinander geschichtet wie bei einer üblichen Blockhauswand. Hier genügt es jedoch, dass die Balken eine geringere Dicke aufweisen. Die beiden Balkenlagen sind mit einem Abstand zueinander angeordnet. Um der Blockhauswand der beschriebenen Art eine ausreichende Stabilität und Steifigkeit zu verleihen, ist es notwendig, die einzelnen Balken innerhalb der jeweiligen Balkenlage ausreichend fest miteinander zu verbinden, und darüber hinaus auch für eine feste Verbindung der inneren und äußeren Balkenlage zu sorgen. Hierzu dienen Stützen sowie Schwalbenschwanzverbindungen zwischen den Stützen und den Balken. Jede Stütze greift schwalbenschwanzförmig in Nuten ein, die sich über die gesamte Höhe der Balkenlagen erstrecken. Die Stütze besteht dabei aus zwei Teilen, von denen das erste beide Nuten in Längsrichtung zunächst nur teilweise ausfüllt, und das zweite bei der Montage bewegliche Teil in den zunächst freigebliebenen Raum der Nuten eingreift. Der Aufbau einer Wand in der beschriebenen Art erfordert zusätzliches Dämmmaterial im Raum zwischen den Lagen, was teuer und deshalb unerwünscht ist. Darüber hinaus wird das Problem des Verziehens zwar aufgrund der geringeren Querschnittsabmessungen der Balken verringert, das Problem des Hebens und Setzens aber nicht gelöst.

Die EP 1 097 032 B1 beschreibt ein vorgefertigtes Schichtholzelement mit mindestens drei miteinander verbundenen von unmittelbar nebeneinander angeordneten brett- oder pfostenartigen Hölzern, wobei diese Hölzer von zwei benachbarten Lagen unterschiedliche Richtungen aufweisen. Das Schichtholzelement ist einstofflich aus Holz aufgebaut und die Verbindung der einzelnen Lagen erfolgt durch Dübel, die die Lagen von Hölzern durchsetzen. Dieser Aufbau beseitigt im Wesentlichen die beim Blockhausbau bekannten Setzprobleme. Um aber gute Dammeigenschaften und eine gute Winddichtigkeit zu erzielen, muss der Aufbau einer Wand in der beschriebenen Art eine große Abmessung in Starkenrichtung der Hölzer oder zusätzliches Dammmaterial aufweisen, was teurer und deshalb unerwünscht ist. Darüber hinaus ist das Bohren der Löcher und das Einsetzen der Dübel aufwendig.

Die US 6,534,143 B1 beschreibt Mehrschichtplatten mit durch Feuchtigkeit gequellten Dübelverbindungen.

Die FR 2 659 703 A zeigt verkeilte Klötzchenplatten. etwa als Tischplatten mit integrierten Tischbeinen.

Der Erfindung liegt die Aufgabe zugrunde, vorteilhafte Verwendungen von Wandelementen und Holzplatten zu schaffen, bei denen diese maßhaltig, einfach und kostengünstig eingesetzt werden können.

Diese Aufgabe wird gelöst durch die Verwendung eines Gebäudewandelements nach Anspruch 1 und die Verwendung einer Holzlagenverbundplatte nach Anspruch 11. Bevorzugte Ausgestaltungen sind in den abhängigen Ansprüchen angegeben. Darüber hinaus bezieht sich die Erfindung auch auf ein Gebäude nach Anspruch 22, in dem entsprechende Elemente verwendet worden sind. Vorteilhafterweise sind das Gebäudewandelement bzw. die Holzlagenverbundplatte so aufgebaut, dass lagenweise jeweils benachbarte Hölzer eine Steckverbindung mit mindestens einem über die Länge der Hölzer verlaufenden Vorsprung haben und in gegenseitig dichtendem Eingriff sind, wobei die Stirnfläche des jeweiligen Vorsprungs vom jeweils gegenüberliegenden Holz beabstandet ist und eine Dehnfuge bildet. Durch die Steckverbindungen kann eine im Wesentlichen dichte Verbindung zwischen den Hölzern der jeweiligen Lagen geschaffen werden, die die Wärme- und Schalldämmung verbessert. Die Hölzer können trotzdem in ihrer Breitenrichtung Schwinden und Quellen, ohne dass die Gesamtabmessungen des Gebäudewandelements bzw. der Holzlagenverbundplatte verändert werden. Dabei kann die Dehnfuge auch eine sich nach außen öffnende Fuge sein, um eine eventuell auftretende Kapillarwirkung zu vermeiden.

Die Gratleisten können dabei in jeweils mindestens einen in dichtendem Eingriff stehenden Bereich der Steckverbindungen eindringen. Dadurch wird eine Luftkonvektion zwischen den durch die Leisten getrennten Lufträumen verhindert.

Bei einer bevorzugten Ausführungsform können die Gratleisten durch eine Volumenvergrößerung infolge Quellen gegen nutbegrenzende Flächen der Nuten gedrückt werden, so dass eine feste Verbindung der Hölzer und der zumindest zwei Lagen erreicht wird. Durch die Fixierung mittels Quellen der Gratleisten entsteht ein Reinverbund also ein einstoffliches Gebäudewandelement bzw. eine einstoffliche Holzlagenverbundplatte.

Eine Fixierung der Hölzer und der zumindest zwei Lagen kann auch durch Verbindungsmittel erreicht werden, die zumindest eine Seitenfläche der Gratleiste und der Hölzer durchdringen.

Außerdem kann die Fixierung der Hölzer und der zumindest zwei Lagen durch eine Verleimung erreicht werden. Die zuvor genannten Arten der Fixierung können auch kombiniert ausgeführt werden.

Das Gebäudewandelement bzw. die Holzlagenverbundplatte können aus verschiedenen Holzarten innerhalb desselben Elements aufgebaut sein. Diese Holzarten können entsprechend den gewünschten Anforderungen eingesetzt werden, ohne die sonst im Holzbau erforderlichen Symmetrieerfordernisse erfüllen zu müssen, was enorme Vorteile mit sich bringt. Die Hölzer einer äußeren Lage können z.B. aus einer witterungsbeständigen Holzart, wie beispielsweise Lärche oder Eiche, aufgebaut sein, während die Hölzer einer inneren Lage aus günstigerem Fichtenholz aufgebaut sein können. Zudem könnten die Gratleisten ebenfalls aus anderem Holz sein beispielweise aus sehr festem Buchenholz.

Bei dem Gebäudewandelement kann sich zwischen den zumindest zwei Lagen mindestens ein Zwischenraum befinden, dessen Ausmaß in Stärkenrichtung zwischen 0 cm und 5 cm beträgt. Somit entsteht eine wärmedämmende ruhende Luftschicht. Bei der Holzlagenverbundplatte kann dieser Zwischenraum bis zu ca. 50 cm betragen.

In mindestens einem Zwischenraum zwischen zwei Lagen kann sich Dämmmaterial befinden.

Ein Winkel zwischen der Nut und dem Holzfaserverlauf der Hölzer kann ein rechter Winkel sein oder kann vom rechten Winkel abweichen. Durch Variieren dieses Winkels kann die Stabilität des Gebäudewandelements bzw. der Holzlagenverbundplatte an die erwarteten Lastverhältnisse angepasst werden.

Die Holzlagenverbundplatte besteht in einer bevorzugten Ausführungsform aus mindestens drei Lagen.

### Kurzbeschreibung der Zeichnungen

- Fig. 1: zeigt eine perspektivische Schnittansicht eines Abschnitts eines Gebäudewandelements gemäß einem Ausführungsbeispiel der Erfindung;
- Fig. 2: zeigt eine Explosionszeichnung eines Abschnitts eines Gebäudewandelements gemäß dem Ausführungsbeispiel der Erfindung;
- Fig. 3a: zeigt eine Schnittansicht einer Steckverbindung gemäß dem Ausführungsbeispiel der Erfindung;
- Fig. 3b: zeigt eine Schnittansicht einer anderen Ausführungsform einer Steckverbindung;
- Fig. 4a: zeigt eine Schnittansicht einer Leiste gemäß dem Ausführungsbeispiel der Erfindung;
- Fig. 4b: zeigt eine Schnittansicht einer anderen Ausführungsform einer Leiste;
- Fig. 4c: zeigt eine Schnittansicht einer wiederum anderen Ausführungsform einer Leiste;

Wenn das Gebäudewandelement von der vertikalen Anordnung in die Horizontale flachgelegt wird, entsteht eine Holzlagenverbundplatte. Die Beschreibung der Konstruktion des Gebäudewandelements kann sinngemäß auf die Holzlagenverbundplatte übertragen werden. Bei der Verwendung des Gebäudewandelements ist der Holzfaserverlauf der Hölzer parallel zur Hauptlastrichtung, bei der Verwendung der Holzlagenverbundplatte hingegen ist der Holzfaserverlauf quer zur Hauptlastrichtung.

### Beschreibung der bevorzugten Ausführungsbeispiele

Die Erfindung wird im Folgenden anhand der Figuren näher erläutert. Die Folgende Beschreibung bezieht sich auf ein Gebäudewandelement gilt aber analog auch für eine Holzlagenverbundplatte.

Gemäß Figur 1 und 2 besteht ein Gebäudewandelement gemäß dem Ausführungsbeispiel aus vier jeweils lagenweise nebeneinander angeordnete Hölzer 2 aufweisenden Lagen 1, die mittels einander gegenüberliegenden Nuten 3 und darin eingesetzten Leisten 4 miteinander verbunden sind. Bei dem Gebäudewandelement verläuft der Holzfaserverlauf der Hölzer 2 parallel zur Hauptlastrichtung, d.h. in Richtung des Eigengewichts der Wand. Die Leisten 4 sind Gratleisten. In den Figuren 1 und 2 bezeichnet das Bezugszeichen A eine Längsrichtung der Hölzer 2, B eine Breitenrichtung der Hölzer 2 und C eine Stärkenrichtung der Hölzer. Die Richtung des Holzfaserverlaufs der Hölzer 2 entspricht der Längsrichtung der Hölzer 2. Das Bezugszeichen 6 bezeichnet Zwischenräume zwischen den Lagen 2. Gemäß dem vorliegenden Ausführungsbeispiel haben die Hölzer 2 eine Steckverbindung 5 mit über die Länge der Hölzer 2 verlaufenden Vorsprüngen 7, 9, wobei sich die Hölzer 2 in gegenseitig dichtendem Eingriff befinden, und wobei die Stirnfläche des jeweiligen Vorsprungs 7, 9 vom jeweils gegenüberliegenden Holz 2 beabstandet ist und eine Dehnfuge 11 bildet, wie dies in den Figuren 1 bis 3a gezeigt ist. Die Figur 3a zeigt, dass die Hölzer 2 an einer ihrer Seitenflächen bezüglich ihrer Breitenrichtung jeweils zwei Vorsprünge 7 und drei Aussparungen 8 haben. An ihrer anderen Seitenfläche haben die Hölzer 2 entsprechend drei Vorsprünge 9 und zwei Aussparungen 10.

Die Vorsprünge 7, 9 stehen mit den entsprechenden Aussparungen 8, 10 in Eingriff, so dass eine dichte Verbindung entsteht und eine Dehnfuge 11 zwischen den Hölzern 2 bezüglich ihrer Breitenrichtung vorhanden ist. Somit können sich die Hölzer 2 zu dieser Dehnfuge 11 hin relativ zueinander ausdehnen. Die Vorsprünge 7, 9 weisen vorzugsweise jeweils gleiche Abmessungen auf. Die Leisten 4 dringen in jeweils einen in dichtendem Eingriff stehenden Bereich ein. Dies ist durch eine gestrichelte Linie in den Figuren 3a und 3b kenntlich gemacht. Somit wird eine Luftkonvektion zwischen den durch die Leisten 4 getrennten Zwischenräumen 6 verhindert, was die Wärmedämmung der Gebäudewandelements verbessert.

Die Figur 3b zeigt eine andere Ausführungsform der Steckverbindung 5. Bei dieser Ausführungsform steht lediglich ein Vorsprung 7 mit einer entsprechenden Aussparung 10 in Eingriff, so dass eine dichte Verbindung entsteht und eine Dehnfuge 11 zwischen den Hölzern bezüglich ihrer Breitenrichtung vorhanden ist. Somit können sich die Hölzer 2 zu dieser Dehnfuge 11 hin relativ zueinander ausdehnen. Die Leisten 4 dringen auch hier in jeweils einen in dichtendem Eingriff stehenden Bereich ein.

Durch die Steckverbindungen 5 kann eine im Wesentlichen dichte Verbindung zwischen den Hölzern 2 der jeweiligen Lagen 1 geschaffen werden, die die Wärme- und Schalldämmung verbessert. Die Hölzer 2 können trotzdem in ihrer Breitenrichtung Schwinden und Quellen, ohne dass dies das Gebäudewandelement beeinflusst. Es entsteht ein maßhaltiges Gebäudewandelement.

Die Steckverbindung 5 ist dabei nicht auf die in den Figuren 3a und 3b gezeigte Form beschränkt, sondern kann jede Form annehmen, die zu einer dichten Verbindung zwischen den Hölzern 2 führt. Die Hölzer 2 können jeweils gegebenenfalls nur einen Vorsprung, zwei, drei oder mehrere Vorsprünge und die entsprechende Anzahl von Aussparungen aufweisen. Außerdem kann die Dehnfuge auch eine sich nach außen öffnende Fuge sein, um eine eventuell auftretende Kapillarwirkung zu vermeiden.

Die Anordnung der vorstehend genannten Nut 3 bzw. der Leiste 4 ist in dem vorliegenden Ausführungsbeispiel parallel zur Breitenrichtung der Hölzer 2. Die Anordnung der Nut 3 bzw. der Leiste 4 kann aber auch nicht parallel zur Breitenrichtung der Hölzer 2 ausgeführt sein. Wie aus den Figuren 1 und 2 ersichtlich ist, fixiert die Leiste 4 infolge Formschluss die Lagen 1 und die Hölzer 2 in zwei Richtungen, d.h. in der Stärkenrichtung und in der Längsrichtung der Hölzer 2. Eine Fixierung bezüglich einer dritten Richtung, d.h. die Breitenrichtung der Hölzer 2 (Längsrichtung der Leisten 4), erfolgt gemäß dem vorliegenden Ausführungsbeispiel durch eine Volumenvergrößerung infolge Quellen der eingesetzten Leisten 4, die vor dem Einsetzen getrocknet wurden. Die Abmessung der Leiste 4 und der Nut 3 sind so bemessen, dass infolge der Volumenänderung eine kraftschlüssige Verbindung zwischen den Hölzern 2 einer Lage 1 und der Leiste 4 erreicht wird. Wie dies in der Figur 4a gezeigt ist, weist die Leiste 4 gemäß dem Ausführungsbeispiel zwei zueinander verjüngt ausgebildete Teile 4a, 4b auf, wobei die Abmessung der Seitenflächen 4c, 4d in der Längsrichtung der Hölzer 2 größer ausgebildet ist als ein mittlerer Bereich 4e.

Die Figuren 4b und 4c zeigen mögliche Abwandlungen der Leiste 4. Bei der in der Figur 4b gezeigten Ausführungsform ist ein mittlerer Bereich 4f bezüglich der Stärkenrichtung der Hölzer 2 größer ausgeführt als der mittlere Bereich 4e aus der Figur 4a. Folglich vergrößert sich die Abmessung der Gratleiste in Stärkenrichtung der Hölzer. Auf diese Art und Weise kann der Zwischenraum 6 zwischen den Lagen 1 in Stärkenrichtung der Hölzer 2 vergrößert werden.

Bei der in der Figur 4c gezeigten Ausführungsform ist ein mittlerer Bereich 4g bezüglich der Stärkenrichtung der Hölzer 2 größer ausgeführt als der mittlere Bereich 4e aus der Figur 4a und ragt jeweils in Längsrichtung der Hölzer 2 nach außen vor. Auf diese Art und Weise kann sowohl der Form- als auch der Kraftschluss zwischen den Hölzern 2 einer Lage 1 und der Leiste 3 weiter verbessert werden.

Die Form einer Leiste 4 ist nicht auf die in den Figuren 4a bis 4c gezeigte beschränkt, sondern kann jede Form annehmen, die mit einer Nut 3 nach Art einer Gratleiste in Eingriff gebracht werden kann. Des weiteren können die Gratleisten auch aus einem anderen Material wie Holz hergestellt sein, beispielsweise aus Metall oder Kunststoff.

Wenn auf die Fixierung mittels Volumenänderung der Leisten 4 verzichtet werden möchte, kann die Fixierung der Hölzer an der Leiste 4 durch Verwendung von Dübeln, Nägeln, Schrauben, Leim, etc. (systembekannte Verbindungsmittel) erreicht werden. Selbstverständlich kann die Fixierung mittels Volumenvergrößerung und die Fixierung mittels systembekannter Verbindungsmittel auch in Kombination ausgeführt werden.

Wie dies in den Figuren 1 und 2 gezeigt ist, sind die Lagen 1 gemäß dem Ausführungsbeispiel versetzt zueinander angeordnet, so dass die Dichtigkeit und die Stabilität sowie die Steifigkeit des Gebäudewandelements weiter verbessert werden. Alternativ dazu können die Lagen 1 auch nicht versetzt zueinander angeordnet sein.

Die tragenden und die bauphysikalischen Eigenschaften des Gebäudewandelements können durch die Anzahl der Lagen 1, die Abmessungen der Hölzer 2, die Abmessung der Zwischenräume 6 zwischen den Lagen 1, die Ausführung der Steckverbindung 5, die Anordnung der Lagen 1 zueinander und der Wahl der Holzart den gewünschten Anforderungen beliebig angepasst werden. Dabei können bei dem erfindungsgemäßen Gebäudewandelement die üblicherweise im Holzbau erforderlichen Symmetriebedingungen außer acht gelassen werden. Des Weiteren kann zumindest ein Zwischenraum 6 zwischen zwei Lagen 1 mit Dämmmaterial o.ä. ausgefüllt sein.

Obwohl das Gebäudewandelement entsprechend bestimmten Erfordernissen unsymmetrisch ausgeführt sein kann, bleiben die Gesamtabmessungen des Gebäudewandelements trotz Schwinden und Quellen der Hölzer 2 im Wesentlichen konstant. Aufgrund des erfindungsgemäßen Aufbaus kann sich jedes Holz 2 einer Lage 1 in seiner Stärkenrichtung (Richtung C) und Breitenrichtung (Richtung B) bewegen, ohne dass sich die Gesamtabmessungen des Gebäudewandelements verändern. Der bekannte Nachteil von Holz, nämlich seine gerichtete Volumenänderung, hat bei dem erfindungsgemäßen Aufbau keine negativen Auswirkungen auf das Gesamtsystem. Es kommt zu keinen Setzungen und keinem Verziehen, so dass die Dichtigkeit des Gebäudewandelements erhalten bleibt.

Die Erfindung kann nicht nur auf im Wesentlichen vertikal oder horizontal angeordnete Konstruktionen (z.B. Wände und Decken) angewandt werden, sondern auch auf schräge Konstruktionen (z.B. Dachkonstruktionen).

Bei dem Gebäudewandelement gemäß der Erfindung können die Hölzer einer Lage bezüglich ihrer Breitenrichtung mittels einer Steckverbindung (z.B. eine Nut-Kamm-Verbindung) verbunden sein. Dadurch entsteht zwischen den Hölzern einer Lage eine winddichte Verbindung, die die Wärme- und Schalldämmung verbessert.

Ebenfalls ist ein Aufbau möglich, bei dem beispielsweise die äußere Lage Steckverbindungen aufweist, wohingegen die restlichen Lagen keine Steckverbindungen aufweisen. Bei geringen bauphysikalischen Anforderung kann auf die Steckverbindung verzichtet werden. Bei hohen Anforderungen hingegen können Fremdmaterialien, wie beispielsweise Dämm- bzw. Dichtstoffe, zwischen die Hölzer einer Lage eingearbeitet werden.

Bei einer bevorzugten Ausführungsvariante der Erfindung ist vorgesehen, dass die Verbindung der Hölzer einer Lage im Wesentlichen durch eine Volumenvergrößerung infolge Quellen der eingesetzten Leisten erfolgt. Die Anzahl der eingesetzten Leisten kann entsprechend den gewünschten Erfordernissen beliebig variieren. Eine Fixierung infolge Volumenvergrößerung der Leisten erfolgt, indem der Feuchtigkeitsgehalt der Leisten unter den Feuchtigkeitsgehalt der Hölzer abgesenkt wird und die getrockneten Leisten in die gegenüberliegenden durchgehenden Nuten eingesetzt werden. Dabei sind die Abmessungen der Leiste und der Nut so bemessen, dass infolge der durch den Holzfeuchteausgleich erzeugten Volumenänderung eine kraftschlüssige Verbindung zwischen den Hölzern einer Lage und der Leiste erreicht wird. Die Fixierung der Lagen in der Längs- und der Breitenrichtung der Hölzer erfolgt durch Formschluss mit den Leisten. Bei dieser bevorzugten Ausführungsvariante entsteht ein einstoffliches Gebäudewandelement, das als Reinverbund bezeichnet werden kann.

Zur Fixierung des Systems können zusätzliche Verbindungsmittel eingesetzt werden, wenn der Feuchtigkeitsausgleich und damit die Volumenvergrößerung der Leiste noch nicht stattgefunden hat. Außerdem kann die Leiste einer geeigneten Behandlung unterzogen werden, um die Quellwirkung zu vergrößern.

Bei einer anderen Ausführungsvariante fixiert die Leiste, die als Gratleiste ausgebildet ist, die Lagen und die Hölzer nur in zwei Richtungen, d.h. in der Stärkenrichtung und in der Längsrichtung der Hölzer. Wenn auf die Volumenvergrößerung der Leiste verzichtet wird, kann die Fixierung der Hölzer an der Leiste durch Verwendung von anderen, an sich bekannten Verbindungsmitteln, erreicht werden. Selbstverständlich können die Fixierung mittels Volumenvergrößerung und die Fixierung mit den Verbindungsmitteln auch in Kombination ausgeführt werden.

Des Weiteren kann ein Gebäudewandelement mit Zwischenraum und ohne Zwischenraum zwischen den Lagen bereitgestellt werden. Der erfindungsgemäße Aufbau ermöglicht beliebig viele Lagen und somit beliebig viele Luftzwischenräume.

Auf diese Art und Weise kann auch ohne zusätzliche Dämmmaterialen ein hervorragender Wärmedurchgangskoeffizient (U-Wert [W/m²K]; früher k-Wert) und eine hervorragende Schalldämmung erzielt werden.

Bei der Ausführung mit Zwischenraum entsteht eine im Wesentlichen ruhende Luftschicht zwischen den Lagen, die die Wärmedämmung des Bauteils erhöht. Der Abstand zwischen den diese ruhende Luftschicht bildenden Lagen sollte bei dem Gebäudewandelement kleiner als 5 cm sein, um eine Luftkonvektion zu vermeiden. Bei der Holzlagenverbundplatte kann dieser Abstand bis zu ca. 50 cm betragen. Ein Zwischenraum zwischen den Lagen kann auch mit Dämmmaterialen, wie beispielsweise Holzfaserplatten, Sand, bei Decken Schüttungen, etc., ausgefüllt sein. Die Zwischenräume zwischen den Lagen können auch für Gas-, Wasser-, und Elektroinstallationen etc. verwendet werden.

Das Gebäudewandelement bzw. die Holzlagenverbundplatte muss nicht symmetrisch aufgebaut sein. Beispielsweise können die Hölzer einer äußeren Lage größere Querschnittsabmessungen aufweisen als die Hölzer einer inneren Lage. Des Weiteren kann der Abstand zwischen den Lagen entsprechend den gewünschten bauphysikalischen Erfordernissen angepasst werden.

Die hohe statische und dynamische Belastbarkeit des erfindungsgemäßen Gebäudewandelements ermöglicht einen mehrstöckigen Häuserbau.

Durch mehrere tragende Lagen wird eine hohe Feuerwiderstandsklasse erreicht. Im Reinverbund können keine Metallteile bzw. Leimverbindungen infolge Hitzeeinwirkung ihre Funktion verlieren.

Die im Vergleich zur Blockbauweise klein gehaltenen Querschnitte der Hölzer reduzieren Schäden auf ein Minimum, die durch das im Blockhausbau bekannte Verziehen entstehen können.

Der erfindungsgemäße Aufbau des Gebäudewandelements ermöglicht eine gute Ausbeute des Rundholzes. Die außenliegenden Bereiche des Rundholzes können bei dem Gebäudewandelement als Gratleiste eingesetzt werden.

Die Hölzer können sägerau oder gehobelt verwendet werden. Die Außenflächen der Hölzer sind in Sichtqualität möglich.

Da das Gebäudewandelement einzig aus Holz hergestellt sein kann (Reinverbund), ergeben sich gute bauphysiologische Eigenschaften. Beispielsweise kann es zu keinen durch Bindungsstoffe verursachten Emissionen kommen. Da das erfindungsgemäße Gebäudewandelement des weiteren keine Dampfsperre etc. benötigt, kann ein Feuchtigkeitsaustausch durch das Gebäudewandelement stattfinden.

Die Lagen des erfindungsgemäßen Gebäudewandelements bestehen im Wesentlichen aus Gleichteilen, das heißt alle Hölzer können gleich sein und alle Gratleisten können gleich sein. Die geradlinig verlaufenden Steckverbindungen und die Nuten können auf einfache Art und Weise in die Hölzer gefräst werden. Folglich kann das Gebäudewandelement einfach maschinell gefertigt werden wobei ein großer Automatisierungsgrad möglich ist.

## Patentansprüche

1. Verwendung eines Gebäudewandelements mit mindestens zwei lagenweise nebeneinander angeordnete Hölzer (2) aufweisenden Lagen (1), die mittels einander gegenüberliegenden Nuten (3) und darin fest eingesetzten Gratleisten (4) miteinander verbunden sind, in solcher Weise, dass der Holzfaserverlauf der Hölzer (2) parallel oder schräg zur Hauptlastrichtung verläuft.

2. Verwendung eines Gebäudewandelement gemäß Anspruch 1, wobei lagenweise jeweils benachbarte Hölzer (2) eine Steckverbindung (5) mit mindestens einem über die Länge der Hölzer (2) verlaufenden Vorsprung (7, 9; 7a; 9a) haben und in gegenseitig dichtendem Eingriff sind, wobei die Stirnfläche des jeweiligen Vorsprungs (7, 9; 7a; 9a) vom jeweils gegenüberliegenden Holz (2) beabstandet ist und eine Dehnfuge (11; 11a) bildet.

3. Verwendung eines Gebäudewandelements gemäß Anspruch 2, wobei die Gratleisten (4) in jeweils mindestens einen in dichtendem Eingriff stehenden Bereich eindringen.

4. Verwendung eines Gebäudewandelements gemäß einem der Ansprüche 1 bis 3, wobei die Gratleisten (4) durch eine Volumenvergrößerung infolge Quellen gegen nutbegrenzende Flächen der Nuten (3) gedrückt werden, so dass eine feste Verbindung der Hölzer (2) und der zumindest zwei Lagen (1) erreicht wird.

5. Verwendung eines Gebäudewandelements gemäß einem der Ansprüche 1 bis 4. wobei eine Fixierung der Hölzer (2) und der zumindest zwei Lagen (1) durch Verbindungsmittel erreicht wird, die zumindest eine Seitenfläche der Gratleiste (4) und der Hölzer (2) durchdringen.

6. Verwendung eines Gebäudewandelement gemäß einem der Ansprüche 1 bis 5. wobei die Fixierung der Hölzer (2) und der zumindest zwei Lagen (1) durch eine Verleimung erreicht wird.

7. Verwendung eines Gebäudewandelements gemäß einem der Ansprüche 1 bis 6. wobei das Gebäudewandelement aus verschiedenen Holzarten aufgebaut ist.

8. Verwendung eines Gebäudewandelements gemäß einem der Ansprüche 1 bis 7. wobei sich zwischen den zumindest zwei Lagen (1) mindestens ein Zwischenraum (6) befindet, dessen Ausmaß in Stärkenrichtung zwischen 0 cm und 5 cm betragen kann.

9. Verwendung eines Gebäudewandelements gemäß einem der Ansprüche 1 bis 8, wobei sich in mindestens einem Zwischenraum (6) zwischen zwei Lagen (1) Dämmmaterial befindet.

10. Verwendung eines Gebäudewandelements gemäß einem der Ansprüche 1 bis 9. wobei ein Winkel zwischen der Nut (3) und dem Holzfaserverlauf der Hölzer (2) ein rechter Winkel list

11. Verwendung einer Holzlagenverbundplatte mit mindestens zwei Lagen (1) aus lagenweise nebeneinander angeordneten Hölzern (2), die mittels einander gegenüberliegenden Nuten (3) und darin fest eingesetzten Gratleisten (4) miteinander verbunden sind, wobei der Holzfaserverlauf der Hölzer (2) parallel zu den Ebenen der mindestens zwei Lagen (1) ist, in solcher Weise, dass die Hauptlastrichtung quer zu diesen Ebenen verläuft.

12. Verwendung einer Holzlagenverbundplatte gemäß Anspruch 11, wobei die Holzlagenverbundplatte aus mindestens drei Lagen (1) besteht.

13. Verwendung einer Holzlagenverbundplatte gemäß Anspruch 11 oder 12, wobei lagenweise jeweils benachbarte Hölzer (2) eine Steckverbindung (5) mit mindestens einem über die Länge der Hölzer (2) verlaufenden Vorsprung (7, 9; 7a; 9a) haben und in gegenseitig dichtendem Eingriff sind, wobei die Stirnfläche des jeweiligen Vorsprungs (7,9; 7a; 9a) vom jeweils gegenüberliegenden Holz (2) beabstandet ist und eine Dehnfuge (11; 11a) bildet.

14. Verwendung einer Holzlagenverbundplatte gemäß Anspruch 13, wobei die Gratleisten (4) In jeweils mindestens einen in dichtendem Eingriff stehenden Bereich eindringen.

15. Verwendung einer Holzlagenverbundplatte gemäß einem der Ansprüche 11 bis 14, wobei die Gratleisten (4) durch eine Volumenvergrößerung infolge Quellen gegen nutbegrenzende Flächen der Nuten (3) gedrückt werden, so dass eine feste Verbindung der Hölzer (2) und der mindestens zwei Lagen (1) erreicht wird.

16. Verwendung einer Holzlagenverbundplatte gemäß einem der Ansprüche 11 bis 15, wobei eine Fixierung der Hölzer (2) und der mindestens zwei Lagen (1) durch Verbindungsmittel erreicht wird, die zumindest eine Seitenfläche der Gratleiste (4) und der Hölzer (2) durchdringen.

17. Verwendung einer Holzlagenverbundplatte gemäß einem der Ansprüche 11 bis 16, wobei die Fixierung der Hölzer (2) und der zumindest zwei Lagen (1) durch eine Verleimung erreicht wird.

18. Verwendung einer Holzlagenverbundplatte gemäß einem der Ansprüche 11 bis 17, wobei diese aus verschiedenen Holzarten aufgebaut ist.

19. Verwendung einer Holzlagenverbundplatte gemäß einem der Ansprüche 11 bis 18, wobei sich zwischen zumindest zwei Lagen (1) mindestens ein Zwischenraum (6) befindet, dessen Ausmaß in Stärkenrichtung zwischen 0 cm und 50 cm betragen kann.

20. Verwendung einer Holzlagenverbundplatte gemäß einem der Ansprüche 11 bis 19, wobei sich in mindestens einem Zwischenraum (6) zwischen den Lagen (1) Dämmmaterial befindet.

21. Verwendung einer Holzlagenverbundplatte gemäß einem der Ansprüche 11 bis 20, wobei ein Winkel zwischen der Nut (3) und dem Holzfaserverlauf der Hölzer (4) ein rechter Winkel ist

22. Gebäude mit
einem als Element einer Wand bzw. Decke oder eines Daches vorgesehenen Gebäudewandelement mit mindestens zwei lagenweise nebeneinander angeordnete Hölzer (2) aufweisenden Lagen (1), die mittels einander gegenüberliegenden Nuten (3) und darin fest eingesetzten Gratleisten (4) miteinander verbunden sind, wobei der Hotzfaserverlauf der Hölzer (2) parallel oder schräg zur Hauptlastrichtung verläuft,
und/oder mit
einem als Element einer Wand bzw. Decke oder eines Daches vorgesehenen Holztagenverbundplatte mit mindestens zwei Lagen (1) aus lagenweise nebeneinander angeordneten Hölzern (2), die mittels einander gegenüberliegenden Nuten (3) und darin fest eingesetzten Gratleisten (4) miteinander verbunden sind, wobei der Hotzfaserverlauf der Hölzer (2) parallel zu den Ebenen der mindestens zwei Lagen (1) ist und die Hauptlastrichtung quer zu diesen Ebenen verläuft.

23. Gebäude nach Anspruch 22, hergestellt durch eine Verwendung nach einem der Ansprüche 2 bis 10 und/oder 12 bis 21.

## Claims

1. A use of a structure wall element comprising at least two layers (1), which comprise pieces of wood (2), which are arranged in said layers next to one another and which are connected to one another by means of grooves (3) and edge ledges (4) fixedly inserted therein, which are located opposite one another, in such a manner that the grain flow of said pieces of wood (2) runs parallel or inclined to the main load direction.

2. The use of a structure wall element according to claim 1, wherein pieces of wood (2), which are respectively adjacent to one another in said layers, have a plug-in connection (5) comprising at least one projection (7, 9; 7a; 9a), which runs along the length of said pieces of wood (2), and are in mutual engagement so as to form a seal, wherein the front surface of the respective projection (7, 9; 7a; 9a) is spaced apart from the respective piece of wood (2) opposite thereto, and forms an expansion joint (11; 11a).

3. The use of a structure wall element according to claim 2, wherein said edge ledge (4) permeate into at least one respective portion, which is engaged so as to form a seal.

4. The use of a structure wall element according to one of claims 1 to 3, wherein said edge ledges (4) are pressed against groove-defining surfaces of said grooves (3) by means of a volume increase caused by moisture expansion, so that a fixed connection of said pieces of wood (2) and of said at least two layers (1) is attained.

5. The use of a structure wall element according to one of claims 1 to 4, wherein a fixing of said pieces of wood (2) and of said at least two layers (1) is attained by means of connecting means, which penetrate at least one side surface of said edge ledge (4) and of said pieces of wood (2).

6. The use of a structure wall element according to one of claims 1 to 5, wherein the fixing of said pieces of wood (2) and of said at least two layers (1) is attained by means of glue bonding.

7. The use of a structure wall element according to one of claims 1 to 6, wherein said structure wall element is made up of different types of wood.

8. The use of a structure wall element according to one of claims 1 to 7, wherein at least one gap (6), the size of which in thickness direction can be between 0 cm and 5 cm, is located between said at least two layers (1).

9. The use of a structure wall element according to one of claims 1 to 8, wherein insulating material is located in at least one gap (6) between two layers (1).

10. The use of a structure wall element according to one of claims 1 to 9, wherein an angle between said groove (3) and said grain flow of said pieces of wood (2) is a right angle.

11. A use of a wood layer composite panel comprising at least two layers (1) of pieces of wood (2), which are arranged next to one another in said layers and which are connected to one another by means of grooves (3) and edge ledges (4) fixedly inserted therein, which are located opposite one another, wherein the grain flow of said pieces of wood (2) is parallel to the planes of said at least two layers (1) in such a manner that the main load direction runs perpendicular to said planes.

12. The use of a wood layer composite panel according to claim 11, wherein said wood layer composite panel consists of at least three layers (1).

13. The use of a wood layer composite panel according to claim 11 or 12, wherein pieces of wood (2), which are respectively adjacent to one another in said layers, encompass a plug-in connection (5) comprising at least one projection (7, 9; 7a; 9a), which runs along the length of said pieces of wood (2) and are in mutual engagement so as to form a seal, wherein the front surface of the respective projection (7, 9; 7a; 9a) is spaced apart from the respective piece of wood (2) opposite thereto, and forms an expansion joint (11; 11a).

14. The use of a wood layer composite panel according to claim 13, wherein said edge ledges (4) permeate into at least one respective portion, which is engaged so as to form a seal.

15. The use of a wood layer composite panel according to one of claims 11 to 14, wherein said edge ledges (4) are pressed against groove-defining surfaces of the grooves (3) by means of a volume increase caused by moisture expansion, so that a fixed connection of said pieces of wood (2) and of said at least two layers (1) is attained.

16. The use of a wood layer composite panel according to one of claims 11 to 15, wherein a fixing of said pieces of wood (2) and of said at least two layers (1) is attained by means of connecting means, which penetrate at least one side surface of said edge ledge (4) and of said pieces of wood (2).

17. The use of a wood layer composite panel according to one of claims 11 to 16, wherein the fixing of said pieces of wood (2) and of said at least two layers (1) is attained by means of glue bonding.

18. The use of a wood layer composite panel according to one of claims 11 to 17, wherein it is made up of different types of wood.

19. The use of a wood layer composite panel according to one of claims 11 to 18, wherein at least one gap (6), the size of which in thickness direction can be between 0 cm and 50 cm, is located between at least two layers (1).

20. The use of a wood layer composite panel according to one of claims 11 to 19, wherein insulating material is located in at least one gap (6) between said layers (1).

21. The use of a wood layer composite panel according to one of claims 11 to 20, wherein an angle between said groove (3) and said grain flow of said pieces of wood (4) is a right angle.

22. A structure comprising
a structure wall element, which is provided as an element of a wall or ceiling or of a roof, comprising at least two layers (1), which comprise pieces of wood (2), which are connected to one another by means of grooves (3) and edge ledges (4) fixedly inserted therein, which are located opposite one another, wherein the grain flow of said pieces of wood (2) runs parallel or inclined to the main load direction,
and/or comprising
a wood layer composite panel, which is provided as an element of a wall or ceiling or of a roof, comprising at least two layers (1) of pieces of wood (2), which are arranged next to one another in said layers and which are connected to one another by means of grooves (3) and edge ledges (4) fixedly inserted therein, which are located opposite one another, wherein the grain flow of said pieces of wood (2) is parallel to the planes of said at least two layers (1) and the main load direction runs at right angles to said planes.

23. The structure according to claim 22, produced by means of a use according to one of claims 2 to 10 and/or 12 to 21.

## Revendications

1. Utilisation d'un élément de mur de bâtiment, avec au moins deux couches (1) comportant des lattes de bois (2) disposées côte à côte par couches, reliées entre elles au moyen de rainures opposées (3) dans lesquelles sont insérées fixement des languettes d'arête (4), de telle manière que le tracé des fibres de bois des lattes de bois (2) s'étend parallèlement ou en biais par rapport à la direction de charge principale.

2. Utilisation d'un élément de mur de bâtiment selon la revendication 1, dans laquelle les lattes de bois (2) respectivement adjacentes par couches possèdent un assemblage par emboîtement (5) avec au moins une saillie (7, 9 ; 7a, 9a) s'étendant sur la longueur des lattes de bois (2), tout en étant réciproquement en prise étanche, la surface frontale de chacune des saillies (7, 9 ; 7a, 9a) étant espacée de la latte de bois (2) respectivement opposée et formant un joint de dilatation (11 ; 11a).

3. Utilisation d'un élément de mur de bâtiment selon la revendication 2, dans laquelle les languettes d'arête (4) s'introduisent respectivement dans au moins une région se trouvant en prise étanche.

4. Utilisation d'un élément de mur de bâtiment selon l'une des revendications 1 à 3. dans laquelle les languettes d'arête (4) sont appuyées contre des surfaces des rainures (3) délimitant les rainures, par agrandissement de volume suite à une dilatation, de manière à obtenir un assemblage solide entre les lattes de bois (2) et les au moins deux couches (1).

5. Utilisation d'un élément de mur de bâtiment selon l'une des revendications 1 à 4, dans laquelle une fixation des lattes de bois (2) et des au moins deux couches (1) est réalisée par des moyens d'assemblage traversant au moins un surface latérale de la baguette en queue d'aronde (4) et des lattes de bois (2).

6. Utilisation d'un élément de mur de bâtiment selon l'une des revendications 1 à 5, dans laquelle la fixation des lattes de bois (2) et des au moins deux couches (1) par encollage.

7. Utilisation d'un élément de mur de bâtiment selon l'une des revendications 1 à 6. dans laquelle l'élément de mur de bâtiment est constitué de plusieurs sortes de bois.

8. Utilisation d'un élément de mur de bâtiment selon l'une des revendications 1 à 7, dans laquelle au moins un espace intermédiaire (6) se trouve entre les au moins deux couches (1), dont la dimension dans le sens de l'épaisseur peut être comprise entre 0 cm et 5 cm.

9. Utilisation d'un élément de mur de bâtiment selon l'une des revendications 1 à 8, dans laquelle un matériau isolant est disposé dans au moins un espace intermédiaire (6) entre deux couches (1).

10. Utilisation d'un élément de mur de bâtiment selon l'une des revendications 1 à 9. dans laquelle un angle entre la rainure (3) et le tracé des fibres de bois des lattes de bois (2) est un angle droit.

11. Utilisation d'un panneau composite en couches de bois, avec au moins deux couches (1) de lattes de bois (2) disposées côte à côte en couche, reliées entre elles au moyen rainures (3) opposées les unes aux autres, et de languettes d'arête (4) fixement insérées dans celles-ci, dans laquelle le tracé des fibres de bois des lattes de bois (2) s'étend parallèlement aux plans des au moins deux couches (1), de telle manière que la direction de charge principale s'étend transversalement à ces plans.

12. Utilisation d'un panneau composite en couches de bois selon la revendication 11, dans laquelle le panneau composite en couches de bois est constitué d'au moins trois couches (1).

13. Utilisation d'un panneau composite en couches de bois selon la revendication 11 ou 12, dans laquelle les lattes de bois (2) respectivement adjacentes en couches possèdent un assemblage par emboîtement (5) avec au moins une saillie (7, 9 ; 7a, 9a) s'étendant sur la longueur des lattes de bois (2), tout en étant en prise étanche les unes avec les autres, la surface frontale de chacune des saillies (7, 9 ; 7a, 9a) étant espacée de la latte de bois (2) respectivement opposée et formant un joint de dilatation (11 ; 11a).

14. Utilisation d'un panneau composite en couches de bois selon la revendication 13, dans laquelle les languettes d'arête (4) s'introduisent chacune dans au moins une région se trouvant en prise étanche.

15. Utilisation d'un panneau composite en couches de bois selon l'une des revendications 11 à 14, dans laquelle les languettes d'arête (4) sont appuyées contre des surfaces des rainures (3) délimitant les rainures, par agrandissement de volume suite à une dilatation, de manière à obtenir un assemblage solide des lattes de bois (2) et des au moins deux couches (1).

16. Utilisation d'un panneau composite en couches de bois selon l'une des revendications 11 à 15, dans laquelle une fixation des lattes de bois (2) et des au moins deux couches (1) est réalisée par des moyens d'assemblage traversant au moins une surface latérale de la languette d'arête (4) et des lattes de bois (2).

17. Utilisation d'un panneau composite en couches de bois selon l'une des revendications 11 à 16, dans laquelle la fixation des lattes de bois (2) et des au moins deux couches (1) est réalisée par encollage.

18. Utilisation d'un panneau composite en couches de bois selon l'une des revendications 11 à 17, dans laquelle celui-ci est constitué de différentes sortes de bois.

19. Utilisation d'un panneau composite en couches de bois selon l'une des revendications 11 à 18, dans laquelle au moins un espace intermédiaire (6) est présent entre au moins deux couches (1), dont la dimension dans le sens de l'épaisseur peut être comprise entre 0 cm et 50 cm.

20. Utilisation d'un panneau composite en couches de bois selon l'une des revendications 11 à 19, dans laquelle un matériau isolant est disposé dans au moins un espace intermédiaire (6) entre les couches (1).

21. Utilisation d'un panneau composite en couches de bois selon l'une des revendications 11 à 20, dans laquelle un angle entre la rainure (3) et le tracé des fibres de bois des lattes de bois (2) est un angle droit.

22. Bâtiment avec
un élément de mur de bâtiment prévu comme élément d'un mur ou d'un plafond ou encore d'un toit, avec au moins deux couches (1) comportant des lattes de bois (2) disposées côte à côte par couches, reliées entre elles au moyen de rainures opposées (3) et de languettes d'arête (4) fixement insérées dans celles-ci, le tracé des fibres de bois des lattes de bois (2) s'étendant parallèlement ou de façon oblique par rapport à la direction de charge principale,
et/ou avec
un panneau composite en couches de bois prévu comme élément d'un mur ou d'un plafond ou encore d'un toit, avec au moins deux couches (1) de lattes de bois (2) disposées côte à côte par couches, reliées entre elles au moyen de rainures opposées (3) et de languettes d'arête (4) insérées fixement dans celles-ci, le tracé des fibres de bois des lattes de bois (2) s'étendant parallèlement aux plans des au moins deux couches (1), et la direction de charge principale s'étendant transversalement à ces plans.

23. Bâtiment selon la revendication 22, réalisé selon l'une des revendications 2 à 10 et/ou 12 à 21.
